# FASCICULE DE BREVET EUROPEEN

(11) **EP 2 505 097 B1**
(45) Date de publication et mention de la délivrance du brevet: **20.02.2013**
(21) Numéro de dépôt: 12162117.1
(22) Date de dépôt: 29.03.2012
(51) Int. Cl.: A45B 7/00, A45B 9/02

(54) **Dispositif d'assistance à la marche**
Gehhilfe
Walking assistance device

(30) Priorité: 31.03.2011 FR 1152706
(43) Date de publication de la demande: 03.10.2012
(73) Titulaire: Sarciron, Michel, 07200 Aubenas (FR)
(72) Inventeur: Sarciron, Michel, 07200 Aubenas (FR)
(74) Mandataire: Delorme, Nicolas

(56) Documents cités:
- DE-A1-102006 008 066
- GB-A- 2 355 662

## Description

La présente invention concerne un dispositif d'assistance à la marche, et plus particulièrement des bâtons propulseurs pour la marche urbaine.

Il est connu d'utiliser des cannes ou bâtons, du type bâtons nordiques, pour assister la marche d'un utilisateur. Ces cannes ou bâtons fournissent un point d'appui supplémentaire au sol. Ils améliorent la stabilité de l'utilisateur et permettent également de soulager les jambes et les articulations de celui-ci en répartissant son poids sur plusieurs points d'appui.

Ces bâtons et cannes connus donnent souvent satisfaction dans leur fonction de support pour l'utilisateur. Toutefois, ils n'offrent généralement pas la possibilité d'amplifier et d'accélérer le pas de leur utilisateur, ni celle de faciliter leur manipulation ou de conférer davantage d'ergonomie.

Il est connu du document de brevet DE 10 2006 008 066 A1 un bâton de randonnée, notamment pour la marche nordique, comprenant une poignée ergonomique. Par ailleurs, il est connu du document de brevet GB 2 355 662 A une béquille orthopédique.

Aussi la présente invention a pour but de pallier tout ou partie de ces inconvénients.

A cet effet, la présente invention a pour objet un dispositif d'assistance à la marche comprenant:
(i) un élément longitudinal, muni d'une extrémité proximale et d'une extrémité distale,
(ii) un embout, fixé sur l'extrémité proximale de l'élément longitudinal,
(iii) des moyens de préhension permettant la saisie du dispositif par un utilisateur,
le dispositif comprenant un manche destiné à venir au contact d'un avant-bras d'un utilisateur, comprenant une première extrémité, reliée à l'extrémité distale de l'élément longitudinal, et une deuxième extrémité comprenant les moyens de préhension,
le dispositif comprenant des moyens de retenue aptes à maintenir le contact entre le manche et l'avant-bras de l'utilisateur et permettre le soulèvement du dispositif simultanément au soulèvement de l'avant-bras sans intervention de la main de l'utilisateur,
les moyens de retenue comprenant un crochet destiné à coopérer avec un manchon placé sur un avant-bras d'un utilisateur, ledit crochet étant fixé sur le manche.

Les moyens de retenue du dispositif selon l'invention permettent avantageusement de maintenir le contact entre l'avant-bras de l'utilisateur équipé du dispositif selon l'invention. Cela permet notamment de soulever simultanément à l'avant-bras le dispositif selon l'invention, sans intervention de la main. La manipulation du dispositif selon l'invention s'en trouve facilitée.

Selon une autre caractéristique du dispositif d'assistance à la marche selon l'invention, le manche s'étend longitudinalement depuis sa première extrémité vers sa deuxième extrémité dans une direction sensiblement parallèle à celle de l'élément longitudinal.

Le manche et l'élément longitudinal s'étendent ainsi avantageusement selon un même axe, en vue de favoriser la transmission de force entre la main de l'utilisateur et le support (sol).

Selon une autre caractéristique du dispositif d'assistance à la marche selon l'invention, l'embout comprend des moyens de butée en matériau élastomère destinés à venir en appui contre le sol.

De manière avantageuse, cette caractéristique permet d'amortir les vibrations générées par la mise en contact du dispositif selon l'invention avec le sol en cours d'utilisation.

Selon une autre caractéristique du dispositif d'assistance à la marche selon l'invention, les moyens de butée comprennent une butée progressive.

Cette caractéristique présente l'avantage d'offrir un meilleur amorti.

Selon encore une autre caractéristique du dispositif d'assistance à la marche selon l'invention, les moyens de préhension comprennent une ouverture ménagée dans le manche , un premier support hémicylindrique placé sur une face externe du manche, un deuxième support hémicylindrique placé sur une face interne du manche, le premier et le deuxième support hémicylindrique étant placés l'un en regard de l'autre sur un bord inférieur de l'ouverture, et le premier support hémicylindrique présentant une extrémité biseautée.

L'avantage de cette caractéristique est de constituer une prise dans laquelle la paume de la main prend appui sur le premier support hémicylindrique placé sur la face externe, l'index, le majeur, l'annulaire et l'auriculaire sur le deuxième support hémicylindrique placé sur la face interne et le pouce sur l'extrémité biseautée du premier support hémicylindrique placé sur la face externe.

De manière avantageuse, cela permet de maintenir le contact entre le dispositif selon l'invention et l'avant-bras de l'utilisateur en fonctionnement. Lorsque l'utilisateur soulève l'avant-bras, le dispositif selon l'invention est également soulevé et porté en avant sans l'intervention de la main, ce qui facilite la manipulation du dispositif pendant la marche. La coopération d'un crochet et d'un manchon présente aussi l'avantage d'une mise en place (accrochage) et d'un décrochage rapide du manche et de l'avant-bras de l'utilisateur. Cela peut s'avérer utile pour libérer les avant-bras de l'utilisateur des dispositifs dans le cas d'une chute par exemple.

Selon une autre caractéristique du dispositif d'assistance à la marche selon l'invention, le manche comprend une pluralité de trous permettant de positionner le crochet sur le manche.

Selon une autre caractéristique du dispositif d'assistance à la marche selon l'invention, les supports hémicylindriques s'étendent longitudinalement selon un axe A incliné d'un angle α par rapport à l'axe B de l'élément longitudinal, l'angle α étant strictement compris entre 0° et 90°.

Cette caractéristique présente l'avantage d'offrir des moyens de préhension inclinés en vue de permettre une utilisation ergonomique du dispositif selon l'invention.

Selon une autre caractéristique du dispositif d'assistance à la marche selon l'invention, l'angle α est compris entre 55° et 65°.

Selon un mode de réalisation, les moyens de préhension comprennent une ouverture ménagée dans le manche, un support hémicylindrique présentant une extrémité biseautée et placé sur une face externe du manche, un support interne comprenant une portion plate placée sur une face interne du manche et une portion hémicylindrique agencée sur un bord inférieur de l'ouverture.

De manière avantageuse, le support hémicylindrique et le support interne sont fixés sur un organe d'amortissement rattaché au manche.

Selon une possibilité, la portion hémicylindrique du support interne et le support hémicylindrique s'étendent longitudinalement selon un axe A formant avec l'axe B de l'élément longitudinal un angle α compris entre 0° et 90° inclus.

Selon une forme d'exécution, l'angle α est sensiblement égal à 90°.

Selon encore une autre caractéristique du dispositif d'assistance à la marche selon l'invention, celui-ci comprend des moyens d'accouplement du manche et de l'élément longitudinal, lesdits moyens d'accouplement reliant l'extrémité distale de l'élément longitudinal avec la première extrémité du manche.

Cette caractéristique présente l'avantage d'offrir, via les moyens d'accouplement, une masse additionnelle augmentant l'inertie du dispositif selon l'invention. Cela permet de réguler la vitesse de déplacement de l'utilisateur.

Selon une autre caractéristique du dispositif d'assistance à la marche selon l'invention, l'élément longitudinal est dans un matériau issu d'un groupe constitué de l'aluminium, du carbone, du titane, de la fibre de verre et du mélange de fibre de verre et de carbone.

Ces matériaux présentent l'avantage de permettre de supporter les contraintes subies par le dispositif selon l'invention tout en allégeant l'élément longitudinal afin de ne pas fatiguer inutilement l'utilisateur.

Selon une autre caractéristique du dispositif d'assistance à la marche selon l'invention, le manche est en matériau plastique.

L'utilisation d'un manche en matériau plastique permet d'absorber les vibrations provoquées par la mise en contact du dispositif avec le sol.

Selon une autre caractéristique du dispositif d'assistance à la marche selon l'invention, le manche est en polycarbonate transparent.

L'invention sera mieux comprise à l'aide de la description détaillée qui est exposée ci-dessous d'un mode particulier de réalisation de l'invention, en regard des dessins annexés, donnés à titre d'exemple non limitatif, dans lesquels:
- La figure 1 est une vue de face d'une paire de dispositifs d'assistance à la marche selon un mode particulier de réalisation de l'invention,
- La figure 2 est une vue en perspective d'une partie d'un dispositif selon un mode particulier de réalisation de l'invention,
- La figure 3 est une représentation schématique illustrant l'utilisation d'une paire de dispositifs d'assistance à la marche selon un mode de réalisation de l'invention,
- les figures 4 à 6 sont des vues d'une partie d'un dispositif selon un autre mode de réalisation de l'invention.

La figure 1 représente une paire de dispositifs 1 d'assistance à la marche selon un mode de réalisation de la présente invention. Le dispositif 1 à gauche sur la figure 1 est destiné à être saisi par la main gauche d'un utilisateur. Le dispositif 1 à droite sur la figure est destiné à être saisi par la main droite d'un utilisateur.

Chaque dispositif 1 comprend un élément longitudinal 2. L'élément longitudinal 2 comporte une extrémité proximale 2a et une extrémité distale 2b. L'élément longitudinal 2 s'étend de son extrémité proximale 2a à son extrémité distale 2b selon un axe B. L'élément longitudinal 2 peut être en aluminium, en carbone, en titane, en fibre de verre ou être composé d'un mélange de fibre de verre et de carbone.

Sur l'extrémité proximale 2a de l'élément longitudinal 2 est fixé un embout 3. L'embout 3 peut être cylindrique. Dans le mode de réalisation décrit, l'embout 3 comprend des moyens de butée en matériau élastomère, par exemple une butée 3a progressive.

Chaque dispositif 1 comprend un manche 4. Le manche 4 peut être par exemple en polycarbonate, transparent. Le manche 4 comprend une première extrémité 4a et une deuxième extrémité 4b. La première extrémité 4a du manche 4 est reliée à l'extrémité distale 2b de l'élément longitudinal 2.

Dans le mode de réalisation décrit, l'extrémité distale 2b de l'élément longitudinal 2 et la première extrémité 4a du manche 4 sont reliées par un accouplement 5. L'accouplement 5 permet d'augmenter l'inertie du dispositif 1.

Le manche 4 s'étend longitudinalement de sa première extrémité 4a vers sa deuxième extrémité 4b selon une direction sensiblement parallèle à celle de l'élément longitudinal 2. Dans le mode de réalisation décrit, le manche 4 s'étend longitudinalement depuis l'extrémité distale 2b selon l'axe B de l'élément longitudinal 2. Le manche 4 prolonge ainsi l'élément longitudinal 2. Selon l'exemple des figures 1 à 3, le manche 4 présente une forme sensiblement plane et possède une face externe 4c et une face interne 4d, la face externe 4c étant destinée à entrer en contact avec un avant-bras d'un utilisateur.

Le manche 4 comprend une ouverture 6 oblongue. La deuxième extrémité 4b du manche 4 comprend des moyens de préhension. Dans le mode de réalisation décrit, les moyens de préhension sont formés par l'ouverture 6 et par deux supports hémicylindriques 7, 7' placés en regard l'un de l'autre de manière à former avantageusement un cylindre. Le support hémicylindrique 7 est placé sur la face externe 4c du manche 4. L'autre support hémicylindrique 7' est placé sur la face interne 4d du manche 4. Le support hémicylindrique 7 comprend une extrémité biseautée 7a, visible sur la figure 2. Les deux supports hémicylindriques 7 sont situés sur la limite du bord inférieur de l'ouverture 6. Le bord inférieur de l'ouverture 6 correspond au bord situé le plus proche du sol lorsque le dispositif 1 est maintenu dans une position verticale, l'embout 3 au contact du sol. L'avantage de cette caractéristique est de constituer une prise dans laquelle la paume de la main de l'utilisateur prend appui sur le support hémicylindrique 7 placé sur la face externe 4c du manche 4, dans laquelle les doigts autres que le pouce prennent appui sur le support hémicylindrique 7' placé sur la face interne 4d du manche 4, et dans laquelle le pouce prend appui sur l'extrémité biseautée du support hémicylindrique 7.

Chaque dispositif 1 présente en outre des moyens de retenue destinés à maintenir le contact entre chaque avant-bras de l'utilisateur et chaque dispositif 1. Ces moyens de retenue sont formés par des crochets 8. Dans le mode de réalisation décrit, chaque crochet 8 est fixé sur la face externe 4c d'un manche 4 différent. Chaque crochet 8 comprend une lame métallique plane en acier inoxydable, la lame métallique plane étant sensiblement parallèle au manche 4 sur lequel le crochet 8 est fixé. Chaque crochet 8 coopère avec un manchon 12 placé sur un avant-bras de l'utilisateur, comme cela est visible sur la figure 3. L'extrémité de chaque crochet 8 est insérée entre le manchon 12 correspondant et l'avant-bras correspondant de l'utilisateur.

La figure 2 représente une partie d'un dispositif 1 selon un mode de réalisation de l'invention.

Il est à noter que chaque manche 4 comprend une pluralité de trous 10. Les trous 10 sont alignés verticalement et régulièrement espacés les uns des autres. Ces trous 10 servent à positionner le crochet 8, à une hauteur prédéterminée.

Les supports hémicylindriques 7, 7' permettant la préhension du dispositif 1 s'étendent, selon le mode de réalisation décrit, selon un axe A incliné par rapport à l'axe B de l'élément longitudinal 2 d'un angle α. Cet angle α peut être égal à 60°.

La figure 3 représente la paire de dispositifs 1 en fonctionnement, manipulée par un utilisateur 11. Comme cela est visible sur la figure 3, chaque manche 4 est au contact d'un avant-bras de l'utilisateur 11.

De plus, la distance entre l'extrémité proximale 2a des dispositifs 1 et les supports hémicylindriques 7 et 7' est prédéterminée de manière à ce que les supports hémicylindriques 7 et 7' du dispositif 1 maintenu dans une position droite (verticale dans l'exemple de la figure 3 avec le dispositif 1 correspondant au bras gauche de l'utilisateur) parviennent sensiblement à hauteur du visage de l'utilisateur 11. Avantageusement, la distance entre l'embout 3 et les moyens de préhension est égale à neuf dixième de la taille de l'utilisateur.

Les figures 4 à 6 illustrent un autre mode de réalisation du dispositif 1 selon l'invention, qui diffère du mode de réalisation décrit ci-dessus au niveau des moyens de préhension. Les autres caractéristiques sont similaires.

Dans le mode de réalisation représenté sur les figures 4 à 6, les moyens de préhension comprennent, au lieu du support hémicylindrique 7', un support interne 14 agencée sur la face interne 4d du manche 4.

Le support interne 14 comprend une portion plate 14a, destinée à maintenir les phalanges distales des doigts longs d'un utilisateur, et une portion hémicylindrique 14b, destinée à maintenir les phalanges moyennes et proximales des doigts longs d'un utilisateur.

La portion plate 14a est disposée de façon sensiblement parallèle à la face interne 4d du manche 4, comme cela est visible sur la figure 4.

La portion hémicylindrique 14b est orientée vers le bord supérieur de l'ouverture 6, et disposée contre le bord inférieur de l'ouverture 6. Elle s'étend longitudinalement selon une direction sensiblement parallèle au bord inférieur de l'ouverture 6, comme cela est représenté sur la figure 5.

Comme dans le mode de réalisation des figures 1 à 3, les moyens de préhension comprennent un support hémicylindrique 7 agencé sur la face externe 4c du manche 4 et comprenant une extrémité biseautée 7a, pour le maintien des métacarpiens et des phalanges proximale et distale du pouce.

Ainsi, les moyens de préhension permettent de maintenir dans une position optimale les différents segments des arches longitudinales de la main.

Le dispositif 1 peut en outre comprendre un organe d'amortissement, par exemple un silentbloc 15 visible sur la figure 6, destiné à isoler les moyens de préhension par rapport au manche 4.

Le silentbloc 15 est fixé au manche 4, par exemple par collage. Une fois fixé au manche 4, le silentbloc 15 délimite le bord inférieur de l'ouverture 6, conformée pour le recevoir. Le silentbloc 15 permet d'amortir et d'absorber les chocs et vibrations ressentis au niveau des mains de l'utilisateur lors des prises de contact répétées des dispositifs 1 avec le sol.

L'épaisseur du silentbloc 15 peut être légèrement supérieure à celle du manche 4.

Le support interne 14 et le support hémicylindrique 7 sont fixés de part et d'autre du silentbloc 15, qu'ils enserrent. La fixation du support interne 14 et du support hémicylindrique 7 au silentbloc 15 peut être réalisée par l'intermédiaire de deux vis 16 en polycarbonate.

Le support interne 14 et le support hémicylindrique 7 peuvent être en polycarbonate.

Le silentbloc 15 est avantageusement en polychlorure de vinyle (PVC) souple.

Ainsi, le dispositif 1 comprend une poignée à structure en sandwich, anatomique, antichoc, efficace, confortable et fiable.

Selon le mode de réalisation des figures 4 à 6, on notera enfin que l'axe A, correspondant sensiblement à la direction dans laquelle s'étend le support hémicylindrique 7, forme avec l'axe B un angle α de l'ordre de 90°. Cela permet de positionner la poignée de sorte que les axes médians de la main et de l'avant-bras de l'utilisateur soient maintenus dans le prolongement l'un de l'autre.

Ainsi, l'utilisation des dispositifs 1 selon l'invention présente l'avantage de maintenir les avant-bras de l'utilisateur en pronation, la flexion du bras étant ainsi plus énergique. Elle permet aussi d'équilibrer l'action du grand pectoral et du grand dorsal de l'utilisateur. Les structures de la main, du poignet et de l'avant-bras étant alignées pendant le mouvement, les contraintes au niveau des muscles et des articulations sont amoindries.

Enfin, lorsque l'utilisateur 11 abaisse son bras, la réaction du support (sol), transmise par le dispositif 1 à l'utilisateur 11 lorsque l'embout 3 est en contact avec le sol et que l'utilisateur 11 abaisse son bras (bras droit de l'utilisateur 11 de la figure 3), s'oppose à ce mouvement. En réaction le corps de l'utilisateur 11 tend à s'élever vers l'avant. D'où un effet de propulsion accélérant et amplifiant le pas.

Bien que l'invention ait été décrite en liaison avec un exemple particulier de réalisation, il est bien évident qu'elle n'y ait nullement limitée et qu'elle comprend tous les équivalents techniques des moyens décrits ainsi que leur combinaison si celles-ci entrent dans le cadre de l'invention.

## Revendications

1. Dispositif (1) d'assistance à la marche comprenant :
(i) un élément longitudinal (2), muni d'une extrémité proximale (2a) et d'une extrémité distale (2b),
(ii) un embout (3), fixé sur l'extrémité proximale (2a) de l'élément longitudinal (2),
(iii) des moyens de préhension permettant la saisie du dispositif (1) par un utilisateur,
le dispositif (1) comprenant un manche (4) destiné à venir au contact d'un avant-bras d'un utilisateur, comprenant une première extrémité (4a), reliée à l'extrémité distale (2b) de l'élément longitudinal (2) et une deuxième extrémité (4b) comprenant les moyens de préhension
le dispositif (1) comprenant des moyens de retenue aptes à maintenir le contact entre le manche (4) et l'avant-bras de l'utilisateur et permettre le soulèvement du dispositif (1) simultanément au soulèvement de l'avant-bras sans intervention de la main de l'utilisateur,
**caractérisé en ce que** les moyens de retenue comprennent un crochet (8) destiné à coopérer avec un manchon (12) placé sur un avant-bras d'un utilisateur, ledit crochet (8) étant fixé sur le manche (4).

2. Dispositif (1) d'assistance à la marche selon la revendication 1, **caractérisé en ce que** le manche (4) s'étend longitudinalement depuis sa première extrémité (4a) vers sa deuxième extrémité (4b) dans une direction sensiblement parallèle à celle de l'élément longitudinal (2).

3. Dispositif (1) d'assistance à la marche selon la revendication 1 ou 2, **caractérisé en ce que** l'embout (3) comprend des moyens de butée en matériau élastomère destinés à venir en appui contre le sol.

4. Dispositif (1) d'assistance à la marche selon la revendication 3, **caractérisé en ce que** les moyens de butée comprennent une butée (3a) progressive.

5. Dispositif (1) d'assistance à la marche selon l'une des revendications 1 à 4, **caractérisé en ce que** le manche (4) comprend une pluralité de trous (10) permettant de positionner le crochet (8) sur le manche (4).

6. Dispositif (1) d'assistance à la marche selon l'une quelconque des revendications 1 à 5, **caractérisé en ce que** les moyens de préhension comprennent une ouverture (6) ménagée dans le manche (4), un premier support hémicylindrique (7) placé sur une face externe (4c) du manche (4), un deuxième support hémicylindrique (7') placé sur une face interne (4d) du manche (4), le premier et le deuxième support hémicylindrique (7) et (7') étant placés l'un en regard de l'autre sur un bord inférieur de l'ouverture (6) et le premier support hémicylindrique (7) présentant une extrémité biseautée (7a).

7. Dispositif (1) d'assistance à la marche selon l'une quelconque des revendications 1 à 5, **caractérisé en ce que** les moyens de préhension comprennent une ouverture (6) ménagée dans le manche (4), un support hémicylindrique (7) présentant une extrémité biseautée (7a) et placé sur une face externe (4c) du manche (4), un support interne (14) comprenant une portion plate (14a) placée sur une face interne (4d) du manche (4) et une portion hémicylindrique (14b) agencée sur un bord inférieur de l'ouverture (6).

8. Dispositif (1) d'assistance à la marche selon la revendication 7, **caractérisé en ce que** le support hémicylindrique (7) et le support interne (14) sont fixés sur un organe d'amortissement rattaché au manche (4).

9. Dispositif (1) d'assistance à la marche selon la revendication 7 ou 8, **caractérisé en ce que** la portion hémicylindrique (14b) du support interne (14) et le support hémicylindrique (7) s'étendent longitudinalement selon un axe (A) formant avec l'axe (B) de l'élément longitudinal (2) un angle α compris entre 0° et 90° inclus.

10. Dispositif (1) d'assistance à la marche selon l'une quelconque des revendications 1 à 9, **caractérisé en ce que** le dispositif (1) comprend des moyens d'accouplement du manche (4) et de l'élément longitudinal (2), lesdits moyens d'accouplement reliant l'extrémité distale (2b) de l'élément longitudinal (2) avec la première extrémité (4a) du manche (4).

11. Dispositif (1) d'assistance à la marche selon l'une quelconque des revendications 1 à 10, **caractérisé en ce que** l'élément longitudinal (2) est dans un matériau issu d'un groupe constitué de l'aluminium, du carbone, du titane, de la fibre de verre et du mélange de fibre de verre et de carbone.

12. Dispositif (1) d'assistance à la marche selon l'une des revendications 1 à 11, **caractérisé en ce que** le manche (4) est en polycarbonate transparent.

## Claims

1. A walking aid device (1) comprising:
(i) a longitudinal element (2), provided with a proximal end (2a) and a distal end (2b),
(ii) an endpiece (3) attached on the proximal end (2a) of the longitudinal element (2)
(iii) gripping means allowing the device (1) to be grasped by a user,
the device (1) comprising a handle (4) intended to come into contact with a forearm of a user, comprising a first end (4a), connected to the distal end (2b) of the longitudinal element (2) and a second end (4b) comprising the gripping means
the device (1) comprising retaining means capable of maintaining the contact between the handle (4) and the forearm of the user and allowing the raising of the device (1) simultaneously with the raising of the forearm without any intervention of the hand of the user,
**characterized in that** the retaining means comprise a hook (8) intended to cooperate with a sleeve (12) placed on a forearm of a user, said hook (8) being attached on the handle (4).

2. The walking aid device (1) according to claim 1, **characterized in that** the handle (4) extends longitudinally from its first end (4a) to its second end (4b) in a direction substantially parallel to that of the longitudinal element (2).

3. The walking aid device (1) according to claim 1 or 2, **characterized in that** the endpiece (3) comprises abutment means in an elastomeric material intended to bear upon the ground.

4. The walking aid device (1) according to claim 3, **characterized in that** the abutment means comprise a gradual abutment (3a).

5. The walking aid device (1) according to any of claims 1 to 4, **characterized in that** the handle (4) comprises a plurality of holes (10) allowing the hook (8) to be positioned on the handle (4).

6. The walking aid device (1) according to any of claims 1 to 5, **characterized in that** the gripping means comprise an aperture (6) made in the handle (4), a first hemicylindrical support (7) placed on an external face (4c) of the handle (4), a second hemicylindrical support (7') placed on an internal face (4d) of the handle (4), the first and second hemicylindrical support (7) and (7') being placed facing each other on a lower edge of the aperture (6) and the first hemicylindrical support (7) having a beveled end (7a).

7. The walking aid device (1) according to any of claims 1 to 5, **characterized in that** the gripping means comprise an aperture (6) made in the handle (4), a hemicylindrical support (7) having a beveled end (7a), and placed on an external face (4c) of the handle (4), an internal support (14) comprising a flat portion (14a) placed on an internal face (4d) of the handle (4) and a hemicylindrical portion (14b) laid out on a lower edge of the aperture (6).

8. The walking aid device (1) according to claim 7, **characterized in that** the hemicylindrical support (7) and the internal support (14) are attached on a damping member bound to the handle (4).

9. The walking aid device (1) according to claim 7 or 8, **characterized in that** the hemicylindrical portion (14b) of the internal support (14) and the hemicylindrical support (7) extend longitudinally along an axis (A) forming with the axis (B) of the longitudinal element (2) an angle α comprised between 0° and 90° inclusive.

10. The walking aid device (1) according to any of claims 1 to 9, **characterized in that** the device (1) comprises means for coupling the handle (4) and the longitudinal element (2), said coupling means connecting the distal end (2b) of the longitudinal element (2) with the first end (4a) of the handle (4).

11. The walking aid device (1) according to any of claims 1 to 10, **characterized in that** the longitudinal element (2) is in a material from a group consisting of aluminium, carbon, titanium, glass fibre and mixture of carbon and glass fiber.

12. The walking aid device (1) according to any of claims 1 to 11, **characterized in that** the handle (4) is in transparent polycarbonate.

## Patentansprüche

1. Gehhilfe (1), die umfasst:
(i) ein längliches Element (2), das mit einem proximalen Ende (2a) und einem distalen Ende (2b) ausgestattet ist,
(ii) eine Spitze (3), die am proximalen Ende (2a) des länglichen Elements (2) befestigt ist,
(iii) Griffmittel, die das Ergreifen der Vorrichtung (1) durch einen Benutzer erlauben,
wobei die Vorrichtung (1) einen Hals (4) umfasst, der dazu bestimmt ist, mit einem Unterarm eines Benutzers in Kontakt zu kommen, der ein erstes Ende (4a) umfasst, der mit dem distalen Ende (2b) des länglichen Elements (2) verbunden ist, und ein zweites Ende (4b), das die Griffmittel umfasst,
wobei die Vorrichtung (1) Haltemittel umfasst, die imstande sind, den Kontakt zwischen dem Hals (4) und dem Unterarm des Benutzers aufrechtzuerhalten und das Heben der Vorrichtung (1) gleichzeitig mit dem Heben des Unterarms ohne Beteiligung der Hand des Benutzers zu erlauben,
**dadurch gekennzeichnet, dass** die Haltemittel einen Haken (8) umfassen, der dazu bestimmt ist, mit einer Binde (12) zusammenzuarbeiten, die auf einem Unterarm eines Benutzers platziert ist, wobei der Haken (8) auf dem Hals (4) befestigt ist.

2. Gehhilfe (1) nach Anspruch 1, **dadurch gekennzeichnet, dass** sich der Hals (4) längs von seinem ersten Ende (4a) zu seinem zweiten Ende (4b) in eine Richtung etwa parallel zur Richtung des länglichen Elements (2) erstreckt.

3. Gehhilfe (1) nach Anspruch 1 oder 2, **dadurch gekennzeichnet, dass** die Spitze (3) Anschlagmittel aus Elastomermaterial umfasst, die dazu bestimmt sind, sich auf dem Boden abzustützen.

4. Gehhilfe (1) nach Anspruch 3, **dadurch gekennzeichnet, dass** die Anschlagmittel eine progressiven Anschlag (3a) umfassen

5. Gehhilfe (1) nach einem der Ansprüche 1 bis 4, **dadurch gekennzeichnet, dass** der Hals (4) eine Vielzahl von Löchern (10) umfasst, die es erlauben, den Haken (8) auf dem Hals (4) zu positionieren.

6. Gehhilfe (1) nach einem der Ansprüche 1 bis 5, **dadurch gekennzeichnet, dass** die Griffmittel eine Öffnung (6), die in den Hals (4) eingearbeitet ist, eine erste halbzylindrische Unterlage (7), die auf einer Außenseite (4c) des Halses (4) platziert ist, eine zweite halbzylindrische Unterlage (7'), die auf einer Innenseite (4d) des Halses (4) platziert ist, umfassen, wobei die erste und die zweite halbzylindrische Unterlage (7) und (7') gegenüberliegend auf einer Unterkante der Öffnung (6) platziert sind und die erste halbzylindrische Unterlage (7) ein abgeschrägtes Ende (7a) aufweist.

7. Gehhilfe (1) nach einem der Ansprüche 1 bis 5, **dadurch gekennzeichnet, dass** die Griffmittel eine Öffnung (6), die in den Hals (4) eingearbeitet ist, , wobei eine halbzylindrische Unterlage (7) ein abgeschrägtes Ende (7a) aufweist und auf einer Außenseite (4c) des Halses (4) angeordnet ist, wobei eine innere Unterlage (14) einen flachen Abschnitt (14a) umfasst, der auf einer Innenseite (4d) des Halses (4) platziert ist und einen halbzylindrischen Abschnitt (14b), der auf einer Innenkante der Öffnung (6) ausgebildet ist.

8. Gehhilfe (1) nach Anspruch 7, **dadurch gekennzeichnet, dass** die halbzylindrische Unterlage (7) und die innere Unterlage (14) auf einem Dämpfungsorgan befestigt sind, das zum Hals (4) gehört.

9. Gehhilfe (1) nach Anspruch 7 oder 8, **dadurch gekennzeichnet, dass** sich der halbzylindrische Abschnitt (14b) der inneren Unterlage (14) und die halbzylindrische Unterlage (7) längs gemäß einer Achse (A) erstrecken, die mit der Achse (B) des länglichen Elements (2) einen Winkel α zwischen 0° und 90° inklusive bilden.

10. Gehhilfe (1) nach einem der Ansprüche 1 bis 9, **dadurch gekennzeichnet, dass** die Vorrichtung (1) Kopplungsmittel des Halses (4) und des länglichen Elements (2) umfasst, wobei die Kopplungsmittel das distale Ende (2b) des länglichen Elements (2) mit dem ersten Ende (4a) des Halses (4) verbinden.

11. Gehhilfe (1) nach einem der Ansprüche 1 bis 10, **dadurch gekennzeichnet, dass** das längliche Element (2) aus einem Material ist, das aus einer Gruppe stammt, die vom Aluminium, vom Karbon, vom Titan, von der Glasfaser und von dem Gemisch der Glasfaser und dem Karbon gebildet wird.

12. Gehhilfe (1) nach einem der Ansprüche 1 bis 11, **dadurch gekennzeichnet, dass** der Hals (4) aus durchsichtigem Polycarbonat ist.
